# EUROPÄISCHE PATENTSCHRIFT

(11) **EP 0 305 650 B1**
(45) Veröffentlichungstag und Bekanntmachung des Hinweises auf die Patenterteilung: **03.04.1991**
(21) Anmeldenummer: 88108245.7
(22) Anmeldetag: 24.05.1988
(51) Int. Cl.: B66F 9/20

(54) **Handbetätigte Stellvorrichtung für Steuerventile**
Manually operated adjusting device for control valves
Dispositif de réglage manuel pour valves de commande

(30) Priorität: 26.08.1987 DE 3728373
(43) Veröffentlichungstag der Anmeldung: 08.03.1989
(73) Patentinhaber: Dr.Ing.h.c. F. Porsche Aktiengesellschaft, 70435 Stuttgart (DE)
(72) Erfinder: Soederberg, Richard, D-7130 Muehlacker 6 (DE)

(56) Entgegenhaltungen:
- EP-A- 0 178 171
- DE-B- 1 081 323
- FR-A- 2 388 692

## Beschreibung

Die Erfindung bezieht sich auf eine handbetätigte Stellvorrichtung nach dem Oberbegriff des Anspruchs 1.

Aus der DE-AS 11 08 085 ist eine Getriebeschaltvorrichtung für Kraftfahrzeuge bekannt, die einen Schalthebel umfaßt, der mit einem eine Armlehne tragenden Rohr verbunden ist, das an einem Schwenkhebel befestigt ist und über ein Gestänge auf das Fahrzeuggetriebe einwirkt. Die Armlehne ist mit einer ebenen Abstützfläche versehen und erstreckt sich über einen Teil des Rohres und stützt den Unterarm der Bedienungsperson somit nur teilweise ab, wobei zwischen dem Schalthebelgriff und dem Ende der Armlehne keine Auflage bzw. Abstützung für die Hand bzw. für das Handgelenk vorgesehen ist. Eine gesicherte Lagerung des Unterarmes, insbesondere bei Erschütterungen, ist nicht gewährleistet. Aus der FR-PS 23 88 692 ist eine Armlehne für ein Fahrzeug bekannt, die eine ebene Auflagefläche für den Unterarm einer Bedienperson mit einer oder mehreren seitlich hochgezogenen Wänden umfaßt und die im Griffbereich der Hand verschwenkbare Schalthebel zum Betätigen von Steuerelementen aufweist.

Aufgabe der Erfindung ist es, eine handbetätigte Stellvorrichtung zu schaffen, die ein ermüdungsfreies und in jeder Fahr- und Standsituation des Staplers sicheres Betätigen eines Schalthebels ermöglicht. Auch soll der Schalthebel eine solche Verstelleinrichtung aufweisen, die sowohl eine stabile Abstützung zum Fahrzeugaufbau gewährleistet als auch eine Bewegungsmöglichkeit des Schalthebels in Längs- und Querrichtungen gestattet.

Diese Aufgabe wird erfindungsgemäß durch die kennzeichnenden Merkmale des Anspruchs 1 gelöst. Weitere vorteilhafte Merkmale beinhalten die Unteransprüche.

Die mit der Erfindung hauptsächlich erzielten Vorteile bestehen darin, daß durch das aus der Armlehne und dem Schalthebel gebildete einteilige Formteil eine den Unterarm der Bedienungsperson durchgehende und der Form des Unterarmes weitgehendst angepaßte Vertiefung in der Armlehne vorgesehen ist und hierdurch eine optimale Abstützung vom Ellenbogengelenk bis zur Hand erzielt wird. Dies hat den Vorteil, daß der Unterarm während der Bedienung des Schalthebels so lagerbar ist, daß während der Arbeitsphase keine wesentliche Bewegung im Handgelenk und somit keine zusätzliche Belastung erfolgt, was eine nachteilige Ermüdung hervorrufen würde. Zur durchgehenden Abstützung des Unterarms im Handgelenkbereich ist zusätzlich im Bereich der Hand in der Abstützfläche der Armlehne insbesondere im Übergang zum Schalthebel ein muldenförmig ausgerundeter Bereich für die Hand vorgesehen, so daß diese gut lagerbar und ein festes Widerlager auf der Armlehne hat. Auch ist vor dem Schalthebel eine Abstützfläche für die Hand vorgesehen.

Somit ist der gesamte Unterarm auf der Armlehne sicher in jeder Position, insbesondere bei Erschütterung festgehalten. Zusätzlich weist die Armlehne noch außenliegende hochgezogene Ränder auf, die die Vertiefung in der Armlehne begrenzen. Zur Anpassung der Armlehne an die Größe der Bedienungsperson ist die Stellvorrichtung noch mit einer Höhenverstelleinrichtung verbunden, so daß eine optimale Anpassung an jede Bedienungsperson des Staplers erfolgt.

Unterhalb des Armlehnenteils des Schalthebels ist eine Verstelleinrichtung mit einem Führungsgelenk und Abstützelementen vorgesehen. Diese sind so angeordnet, daß sie von dem Armlehnenteil verdeckt, bzw. von einer Faltmanschette umgeben sind.

In der Griffläche des Schalthebels sind Betätigungstaten bzw. Schalter vorgesehen, die zum einfachen Bedienen den entsprechenden Fingern der Hand der Bedienungsperson zugeordnet sind.

Ein Ausführungsbeispiel der Erfindung ist in der Zeichnung dargestellt und wird im folgenden näher beschrieben.

Es zeigen:
Fig. 1 eine schaubildliche Ansicht eines Fahrerstandes eines Schubmaststaplers mit einer Stellvorrichtung,
Fig. 2 eine Seitenansicht der Stellvorrichtung,
Fig. 3 eine Seitenansicht der Vorrichtung mit einer Verstelleinrichtung,
Fig. 4 einen Schnitt durch die Stellvorrichtung nach der Linie V-V der Fig. 2 und
Fig. 5 eine Draufsicht der Stellvorrichtung mit seinen Verstellbereichen in Längs- und Querrichtungen.

Die Stellvorrichtung 1 ist in einem Führerstand eines Staplerfahrzeugs 2 in einer Seitenwand des Aufbaus 3 angeordnet und in Fahrtrichtung F gesehen rechts neben einem Lenkrad 4 vorgesehen, wie Fig. 1 näher zeigt. Diese Stellvorrichtung 1 umfaßt einen etwa vertikal ausgerichteten Schalthebel 5, der mit einer etwa horizontal gelagerten Armlehne 6 als ein Formteil ausgeführt ist. Mit einer Unterseite 7 der Armlehne 6 ist eine Verstelleinrichtung 8 verbunden, die von einem Faltenbalg umschlossen ist.

Die Armlehne 6 weist eine sich über die gesamte Länge des Unterarmes einer Bedienungsperson _ vom Ellenbogengelenk bis zur Bedienungshand _ erstreckende ausgeformte Abstützfläche 9 auf. Diese läuft in den Schalthebel 5 ein, so daß die Fläche 9 übergangslos durchgehend ist und sich ein Formteil mit integriertem Schalthebel 5 und Armlehne 6 ergibt. Im Übergangsbereich 10 zu dem Schalthebel 5, ist eine aus der Ebene X-X geformte muldenförmige Vertiefung 11 gebildet, die für die Bedienungshand eine feste untere Abstützung ergibt.

Zur seitlichen Lagesicherung des Unterarms ist die Armlehne 6 mit einer längsverlaufenden Vertiefung 12 (Fig. 4) versehen, die sich zum Schalthebel 5 hin vertieft und einen an der Längsseite angeformten außenliegenden, hochgezogenen Rand 13 aufweist, der in einem Teilbereich vor dem Schalthebel 5 angeordnet ist. Der Rand 13 verläuft bogenförmig und ist korrespondierend mit einem weiteren hochgezogenen Rand 13a, der an der gegenüberliegenden Längsseite der Abstützfläche 9 angeordnet ist und diese begrenzt. Die längsverlaufende Vertiefung 12 befindet sich etwa im mittleren Bereich 9a der Abstützfläche 9 und ist tiefer ausgeführt als im hinteren auslaufenden Bereich 9b dieser Flächen 9. Insbesondere ist die Vertiefung 12 der anatomischen Form des Unterarmes der Bedienungsperson angepaßt, so daß dieser eine optimale Bettung auf der Armlehne 6 einnimmt. Zur Abstützung der den Schalthebel 5 umgreifenden Hand der Bedienungsperson ist am freien vorderen Ende 6a der Armlehne 6 eine Abstützfläche 32 vorgesehen.

Die Verstelleinrichtung 8 umfaßt im wesentlichen ein Führungsgelenk 14 und Abstützelemente 26 und 28, die aus Haltestangen 26a und 28a bestehen, welche über Gelenke 15, 15a und 16, 16a abestützt sind. Das Führungsgelenk 14 weist ein aufbaufestes Halteelement 19 und einen mit der Armlehne 6 verbundenen Gleitring 17 auf. Das Halteelement 19 besteht aus einem in Längsrichtung der Armlehne 6 verlaufenden U-förmigen Bügel 19a, der eine parallel zur Unterseite 7 der Armlehne 6 verlaufenden Führungsstange 18 umfaßt. Auf dieser Stange 18 ist der Gleitring 17 geführt und somit ist die Armlehne 6 mit dem Schalthebel 5 auf dieser verschiebbar und verschwenkbar gehalten. Über den Gleitring 17 ist die Stellvorrichtung 1 in Grenzen in Längsrichtungen 20 sowie durch die vom Gleitring 17 gebildeten Gelenkpunkte 22, 22a auf der Führungsstange 18 in Querrichtungen 21 and 21a verschwenkbar, wie Fig. 5 näher zeigt. Auch zwischen diesen Gelenkpunkten 22 und 22a sind Gelenkpunkte bildbar, die entsprechende Verschwenkbewegungen der Stellvorrichtung 1 möglich machen.

Der Gleitring 17 ist zusätzlich mit einer Höhenverstelleinrichtung 23 verbunden, die einen an der Armlehne 6 gehaltenen Stellring 24 umfaßt, der auf einen Gewindebolzen 25 des Gleitringes 23 drehbar gehalten wird, was nicht näher dargestellt ist.

Die Abstützgelenke 15 und 16 zwischen dem Schalthebel 5 und dem Führungsgelenk 14 sind aufbauseitig angeordnet, wobei das vornliegende Abstützgelenk 15 der ersten Haltestange 26a zugeordnet ist, die die Armlehne in einem weiteren Gelenk 15a abstützt und die mit einer Steuerstange 27 zur Betätigung von Steuerventilen verbunden ist. Die zweite Haltestange 28 ist über das Gelenk 16 aufbauseitig und das weitere Gelenk 16a armlehnenseitig abgestützt.

Der Schalthebel 5 ist so gestaltet, daß in seiner umfangseitigen Grifffläche gegenüberliegende Betätigungstasten 29 und 30 anzuordnen sind, wobei ein weiterer Betätigungsschalter 31 in der Stirnseite des Schalthebels vorgesehen sein kann.

## Patentansprüche

1. Handbetätigte Stellvorrichtung für Steuerventile einer hydraulischen Hubeinrichtung eines Fahrzeugs, insbesondere eines Schubmaststaplers, die einen Schalthebel (5) mit einer einen Unterarm abstützenden Armlehne (6) umfaßt, wobei die Armlehne eine sich oberseitig über die gesamte Länge des Unterarmes erstreckende Abstützfläche (9) umfaßt, die endseitig einen etwa aufrecht stehenden Schalthebel aufweist, **dadurch gekennzeichnet**, daß die Armlehne (6) mit dem Schalthebel (5) einteilig ausgebildet ist und eine bewegbare Stellvorrichtung (1) bildet, das mit einer unterseitig angeordneten, aus einem Führungsgelenk (14) und Abstützelementen (28 und 26) bestehenden Verstelleinrichtung (8) verbunden ist und daß die Armlehne (6) oberseitig eine dem Unterarm angepaßt ausgeformte Abstützfläche (9) umfaßt, die endseitig in den Schalthebel (5) ausläuft.

2. Stellvorrichtung nach Anspruch 1, dadurch gekennzeichnet, daß das Führungsgelenk (14) ein aufbaufestes Halteelement (19) und einen mit der Armlehne (6) verbundenen Gleitring (17) umfaßt.

3. Stellvorrichtung nach den Ansprüchen 1 oder 2, dadurch gekennzeichnet, daß das Haltelement (19) aus einem in Längsrichtung der Armlehne (6) ausgerichteten U _ förmigen Bügel (19a) mit einer parallel zur Unterseite (7) der Armlehne (6) verlaufenden Führungsstange (18) besteht, auf der der Gleitring (17) geführt und die Armlehne (6) mit Schalthebel (5) verschieb- und verschwenkbar gehalten ist.

4. Stellvorrichtung nach den Ansprüchen 2 oder 3, dadurch gekennzeichnet, daß der Gleitring (17) mit einer Höhenverstelleinrichtung (23) verbunden ist, die einen der Armlehne (6) gehaltenen Stellring (24) umfaßt, der auf einen Gewindebolzen (25) des Gleitringes (17) drehbar angeordnet ist.

5. Stellvorrichtung nach einem oder mehreren der vorhergehenden Ansprüche, dadurch gekennzeichnet, daß die Abstützelemente (26, 28) vertikal ausgerichtete Haltestangen (26a und 28a) umfassen und zwischen dem Schalthebel (5) und dem Führungsgelenk (14) angeordnet sind, wobei die dem Aufbau zugerichteten freien Enden der Stangen in Gelenken (15 und 16) und die der Armlehne zugerichteten freien Enden der Stangen in weiteren Gelenken (15a und 16a) abgestützt sind.

6. Stellvorrichtung nach einem oder mehreren der vorhergehenden Ansprüchen, dadurch gekennzeichnet, daß der Schalthebel (5) an seiner umfangsseitigen Griffläche Betätigungstasten (29, 30) sowie an seinen Stirnende einen Betätigungsschalter (31) aufweist.

7. Stellvorrichtung nach einem oder mehreren der vorhergehenden Ansprüche, dadurch gekennzeichnet, daß die Abstützfläche (9) eine in Längsrichtung der Armlehne (6) verlaufende dem Unterarm angepaßte, muldenförmig ausgerundete Vertiefung (12) aufweist, die an ihrer einen Längsseite teilweise mit einem außenliegenden hochgezogenen Rand (13) versehen ist.

8. Stellvorrichtung nach einem oder mehreren der vorhergehenden Ansprüche, dadurch gekennzeichnet, daß der Rand (13) bogenförmig verläuft und korrespondierend mit einem die gegenüberliegende Längsseite der Abstützfläche (9) begrenzenden weiteren hochgezogenen Rand (13a) angeordnet ist.

9. Stellvorrichtung nach einem oder mehreren der vorhergehenden Ansprüche, dadurch gekennzeichnet, daß die längsverlaufende Vertiefung (12) etwa im mittleren Bereich (9a) der Abstützfläche (9) tiefer ausgeführt ist als im hinteren auslaufenden Bereich (9b) der Abstützfläche (9).

10. Stellvorrichtung nach einem oder mehreren der vorhergehenden Ansprüche, dadurch gekennzeichnet, daß der Schalthebel (5) im Fußbereich eine am freien vorderen Ende (6a) der Armlehne (6) angeformte Abstützfläche (32) aufweist.

## Claims

1. A manually operated adjustment device for control valves of an hydraulic lifting device of a vehicle, in particular of a reach fork truck, comprising a control lever (5) with an arm rest (6) supporting an under arm, the arm rest comprising a support face (9) which extends at the top over the entire length of the under arm and which is provided at its end with a control lever standing approximately upright, characterized in that the arm rest (6) is constructed integrally with the control lever (5) and forms a movable adjustment device (1) connected to a displacement device (8) arranged on the underside and comprising a guide joint (14) and support elements (28 and 26), and the arm rest (6) is provided at the top with a support surface (9) adapted to the under arm and terminating at the end in the control lever (5).

2. An adjustment device according to Claim 1, characterized in that the guide joint (14) comprises a holding element (19) fixed to the bodywork and a sliding ring (17) connected to the arm rest (6).

3. An adjustment device according to Claim 1 or 2, characterized in that the holding element (19) comprises a U-shaped yoke (19a) orientated in the longitudinal direction of the arm rest (6) and with a guide rod (18) which extends parallel to the underside (7) of the arm rest (6) and on which the sliding ring (17) is guided and the arm rest (6) with the control lever (5) is guided displaceably and pivotably.

4. An adjustment device according to Claim 2 or 3, characterized in that the sliding ring (17) is connected to a vertical-displacement device (23) comprising a setting ring (24) held [on] the arm rest (6) and arranged so as to be rotatable on a threaded pin (25) of the sliding ring (17).

5. An adjustment device according to one or more of the preceding Claims, characterized in that the support elements (26, 28) include vertically orientated holding rods (26a and 28a) and are arranged between the control lever (5) and the guide joint (14), the free ends of the rods towards the bodywork being supported in joints (15 and 16) and the free ends of the rods towards the arm rest being supported in further joints (15a and 16a).

6. An adjustment device according to one or more of the preceding Claims, characterized in that the control lever (5) is provided on its peripheral gripping surface with actuating keys (29, 30) and on its end face with an actuating switch (31).

7. An adjustment device according to one or more of the preceding Claims, characterized in that the support surface (9) has a trough-shaped depression (12) extending in the longitudinal direction of the arm rest (6) and adapted to the under arm and provided on one of its longitudinal sides partly with a raised edge (13) on the outside.

8. An adjustment device according to one or more of the preceding Claims, characterized in that the edge (13) extends in a curve and is arranged so as to correspond to a further raised edge (13a) bounding the opposite longitudinal side of the support surface (9).

9. An adjustment device according to one or more of the preceding Claims, characterized in that the longitudinally extending depression (12) is made deeper in the central area (9a) of the support surface (9) than in the rear end area (9b) of the support surface (9).

10. An adjustment device according to one or more of the preceding Claims, characterized in that the control lever (5) is provided in the foot area with a support surface (32) integrally formed at the free front end (6a) of the arm rest (6).

## Revendications

1. Dispositif de commande actionné à la main pour soupapes de commande d'un dispositif de levage hydraulique d'un véhicule, notamment d'un chariot élévateur à fourche rétractable, qui comporte un levier de manoeuvre (5) avec un accoudoir (6) qui supporte l'avant-bras, l'accoudoir comprenant une surface d'appui (9) sur son côté supérieur s'étendant sur la totalité de la longueur de l'avant-bras, et comportant à son extrémité un levier de manoeuvre orienté sensiblement verticalement, caractérisé en ce que l'accoudoir (6) est constitué d'un seul tenant avec le levier de manoeuvre (5) et forme un dispositif de commande mobile (1) qui est relié à un dispositif de fixation réglable (8) disposé sur son côté inférieur et constitué par un joint de coulisse (14) et des éléments d'appui (28 et 26), et en ce que l'accoudoir (6) comporte sur son côté supérieur une surface d'appui (9) conformée et adaptée à l'avant-bras, qui se prolonge à son extrémité par le levier de manoeuvre (5).

2. Dispositif de commande selon la revendication 1, caractérisé en ce que le joint de coulisse (14) comprend un élément de retenue (19) fixé à la carrosserie et un anneau coulissant (17) relié à l'accoudoir (6).

3. Dispositif de commande selon la revendication 1 ou 2, caractérisé en ce que l'élément de retenue (19) est constitué par un étrier en U (19a) orienté en direction longitudinale de l'accoudoir (6), et comprenant une tige de guidage (18) parallèle au côté inférieur (7) de l'accoudoir (6), tige sur laquelle est guidé l'anneau coulissant (17) et sur laquelle l'accoudoir (6) comprenant le levier de manoeuvre (5) peut se déplacer et pivoter.

4. Dispositif de commande selon la revendication 2 ou 3, caractérisé en ce que l'anneau coulissant (17) est relié à un dispositif de réglage en hauteur (23) qui comporte un anneau de réglage (24) fixé sur l'accoudoir (6) et monté de façon rotative sur un tourillon fileté (25) de l'anneau coulissant (17).

5. Dispositif de commande selon une ou plusieurs des revendications précédentes, caractérisé en ce que les éléments d'appui (26, 28) comprennent des tiges de retenue (26a et 28a) orientées verticalement et sont disposés entre le levier de manoeuvre (5) et le joint de coulisse (14), les extrémités libres tournées vers la carrosserie des tiges s'appuyant dans des articulations (15 et 16) et les extrémités libres des tiges tournées vers l'accoudoir s'appuyant dans d'autres articulations (15a et 16a).

6. Dispositif de commande selon une ou plusieurs des revendications précédentes, caractérisé en ce que le levier de manoeuvre (5) comprend sur sa surface de prise périphérique des boutons de manoeuvre (29, 30) ainsi qu'un interrupteur de commande (31) sur son extrémité frontale.

7. Dispositif de commande selon une ou plusieurs des revendications précédentes, caractérisé en ce que la surface d'appui (9) comprend un enfoncement (12) arrondi en forme d'auge, disposé en direction longitudinale de l'accoudoir (6) et adapté à l'avant-bras, enfoncement qui est muni en partie sur l'un de ses côtés longitudinaux d'un bord relevé extérieur (13).

8. Dispositif de commande selon une ou plusieurs des revendications précédentes, caractérisé en ce que le bord (13) est de forme courbe et disposé en correspondance d'un autre bord relevé (13a) limitant le côté longitudinal opposé de la surface d'appui (9).

9. Dispositif de commande selon une ou plusieurs des revendications précédentes, caractérisé en ce que l'enfoncement longitudinal (12) est plus profond sensiblement dans la région centrale (9a) de la surface d'appui (9) que dans la région arrière (9b) de cette surface d'appui (9).

10. Dispositif de commande selon une ou plusieurs des revendications précédentes, caractérisé en ce que le levier de manoeuvre (5) comprend dans sa région de pied une surface d'appui (32) constituée à l'extrémité avant libre (6a) de l'accoudoir (6).
